# EUROPÄISCHE PATENTSCHRIFT

(11) **EP 1 907 647 B1**
(45) Veröffentlichungstag und Bekanntmachung des Hinweises auf die Patenterteilung: **23.05.2012**
(21) Anmeldenummer: 06762836.2
(22) Anmeldetag: 26.07.2006
(51) Int. Cl.: E04B 9/30, B44C 7/02

(54) **VERKLEIDUNG EINER, INSBESONDERE EBENEN, FLÄCHE MIT EINEM FLEXIBLEN ABDECKMATERIAL, INSBESONDERE TEXTILMATERIAL , SOWIE VERFAHREN ZUR VERKLEIDUNG**
LINING OF A SURFACE, IN PARTICULAR A PLANAR SURFACE, WITH A FLEXIBLE COVERING MATERIAL, IN PARTICULAR A TEXTILE MATERIAL, AND METHOD OF LINING
REVETEMENT ET PROCEDE POUR RECOUVRIR UNE SURFACE, EN PARTICULIER PLANE, AVEC UNE MATIERE DE RECOUVREMENT FLEXIBLE, EN PARTICULIER UNE MATIERE TEXTILE

(30) Priorität: 27.07.2005 DE 102005035174
(43) Veröffentlichungstag der Anmeldung: 09.04.2008
(73) Patentinhaber: Greiner, Switbert, 70771 Oberaichen (DE)
(72) Erfinder: Greiner, Switbert, 70771 Oberaichen (DE)
(74) Vertreter: Schiffer, Axel Martin
(86) Internationale Anmeldenummer: PCT/EP2006/007401
(87) Internationale Veröffentlichungsnummer: WO 2007/012482

(56) Entgegenhaltungen:
- EP-A- 1 271 456
- WO-A-03/083812
- WO-A-2004/044874
- DE-A- 2 166 692
- DE-A- 3 329 542
- DE-C- 19 959 254
- GB-A- 2 382 712

## Beschreibung

Die vorliegende Erfindung betrifft in einem ersten Aspekt ein Verfahren zur Verkleidung einer, insbesondere ebenen, Fläche mit einem flexiblen Abdeckmaterial, insbesondere einem Textilmaterial, nach dem Oberbegriff des Anspruchs 1. In einem zweiten Aspekt bezieht sich die Erfindung auf eine Verkleidung einer, insbesondere ebenen, Fläche mit einem flexiblen Abdeckmaterial, insbesondere einem Textilmaterial, nach dem Oberbegriff des Anspruchs 11.

Bei einem gattungsgemäßen Verfahren wird die Fläche mit einem Materialstück oder mehreren Materialstücken des flexiblen Abdeckmaterials verkleidet und das Materialstück oder die mehreren Materialstücke werden gespannt. Eine gattungsgemäße Verkleidung weist ein Materialstück oder mehrere Materialstücke des flexiblen Abdeckmaterials auf.

Solche Verkleidungen kommen im Architekturbereich, beispielsweise zur Verkleidung von Decken, etwa von großen, hohen Hallen, zum Einsatz.

Ein Verfahren und eine Verkleidung dieser Art sind aus DE 38 30 576 A1 bekannt. Das dort als Membran bezeichnete Abdeckmaterial wird dabei zwischen einer Mehrzahl von Klemmplatten geklemmt und, beispielsweise mit Hilfe von Schraubverbindungen, fixiert. Das Spannen und Fixieren, etwa in großer Höhe oder an langen Kanten, gestaltet sich bei diesem konventionellen verfahren, bei dem geschraubte oder geklemmte Verbindungen verwendet werden, aufwändig und ist damit teuer. Außerdem ist es nicht oder nur mit sehr hohem Aufwand möglich, längs und quer zum Rand zu spannen. Das zweiachsige Spannen ist jedoch Voraussetzung für Faltenfreiheit.

Verkleidungen der genannten Art sind außerdem beschrieben in DE 33 29 542 A1, DE 23 06 727, US-6,164,364 sowie DE 199 59 254 C1.

EP 1 271 456 A2 offenbart ein Befestigungssystem zum Befestigen eines Schildes an einem Substrat. Das Befestigungssystem umfasst einen Rahmen und Spannplatten zum Spannen des Schildes. EP 1 271 456 A2 offenbart ein Verfahren nach dem Oberbegriff des Anspruchs 1 und eine Verkleidung nach dem Oberbegriff des Anspruchs 11.

**Aufgabe** der Erfindung ist es, eine Verkleidung von Flächen und ein Verfahren hierzu zu schaffen, wobei auch große Flächen unaufwändig und schnell verkleidet werden können.

Diese Aufgabe wird durch das Verfahren mit den Merkmalen des Anspruchs 1 sowie der Verkleidung mit den Merkmalen des Anspruchs 11 gelöst.

Es ist bei dem Verfahren vorgesehen, dass zum Spannen eines Materialstücks mindestens eine Spannschiene mit einer Halterungsseite und einer Montageseite verwendet wird, dass die Spannschiene an der Halterungsseite mit einer an der Fläche vorgesehenen Halteschiene in schwenkbaren Eingriff gebracht wird, dass eine erste Seite des Materialstücks mit der Montageseite der Spannschiene in einen auf Zug belastbaren Eingriff gebracht wird, dass eine zweite Seite des Materialstücks direkt oder indirekt mit der Fläche auf Zug belastbar verbunden wird und dass die Spannschiene zum Spannen des flexiblen Abdeckmaterials geschwenkt und in einer Spannposition fixiert wird.

Bei der Verkleidung ist vorgesehen, dass zum Spannen des Abdeckmaterials Spannschienen vorhanden sind, an welchen jeweils eine Halterungsseite und eine Montageseite ausgebildet ist, dass die Spannschienen jeweils mit ihrer Halterungsseite mit einer ander Fläche vorgesehenen Halteschiene in schwenkbaren Eingriff bringbar ist, dass die Spannschiene bezüglich der Halteschiene in einer Spannposition fixierbar sind, dass eine erste Seite eines Materialstücks mit der Montageseite einer Spannschiene in einen auf Zug belastbaren Eingriff bringbar ist, dass eine zweite Seite des Materialstücks direkt oder indirekt mit der ebenen Fläche ebenfalls in einen auf Zug belastbaren Eingriff bringbar ist und dass durch Schwenken der Spannschiene und Fixieren der Spannschiene in der Spannposition ein Spannzustand des flexiblen Abdeckmaterials herstellbar ist.

Als erster Kerngedanke kann angesehen werden, den Spannvorgang für ein Materialstück, sozusagen vor Ort, an einem bereits vormontierten Materialstück durchzuführen. Es wurde erkannt, dass dies besonders einfach bewerkstelligt werden kann, wenn an einer Seite des Materialstücks eine hier als Spannschiene bezeichnete Platte, die an der zu verkleidenden Fläche schwenkbar angeordnet ist, verbunden wird. Durch einfaches Verschwenken der Platte wird das Materialstück, welches an einer weiteren, beispielsweise gegenüberliegenden Seite direkt oder indirekt zugfest mit der Fläche verbunden ist, gespannt. Die Spannschiene befindet sich dann in einer fixierbaren Spannposition. Damit dieser Spannzustand realisiert werden kann, muss das Materialstück eine geeignete Größe aufweisen.

Mit diesem Montagekonzept für ebene textile Flächen werden eine Vielzahl von Vorteilen erzielt. Da der gespannte Zustand durch einfaches Umklappen oder Schwenken von Spannelementen erreicht wird, ist eine besonders schnelle Montage möglich. Dies kann außerdem, da die Spannschienen prinzipiell auch sehr groß dimensioniert werden können, mit im Vergleich zum Stand der Technik erheblich reduziertem Personaleinsatz erreicht werden. Mit Hilfe von geeigneten Werkzeugen zum Schwenken der Spannschienen ist auch eine Anpassung an die jeweiligen Gegebenheiten der Baustellte, insbesondere auch bei Verkleidungen in großer Höhe und bei Grundrissen mit großen Öffnungen unproblematisch und unaufwändig möglich.

Da ein aufwändiges Fixieren und Spannen der Membran mit Hilfe von Klemmeinrichtungen und Schraubverbindungen entfällt, kann das Abdeckmaterial außerdem besonders leicht zweiachsial faltenfrei und mit schmalen und exakt gerade verlaufenden Rändern angeordnet werden.

Ein weiterer wesentlicher Kerngedanke besteht darin, dass das Abdeckmaterial in einer Weise mit den Spannschienen verbunden ist, dass es sich beim Spannen relativ zur Spannschiene in einer Längserstreckungsrichtung der Spannschiene bewegen kann. Auf diese Weise kann das zweiaxiale oder zweidimensionale Spannen, also ein Spannen sowohl in einer Quer- als auch in Längsrichtung, besonders einfach durchgeführt werden.

Mit dem Verfahren können auch sehr große, vorkonfektionierte Membranelemente zügig an die zu verkleidende Fläche, beispielsweise vom Boden an die Decke, gebracht werden. Dort kann das große Membranelement mit geringem Zeitaufwand positioniert, gespannt und fixiert werden. Eine deutliche Verbesserung besteht darin, dass sich beim Verfahren Spannen und Fixieren nicht mehr gegenseitig stören. Dehnungen aus dem Spannvorgang, die mit Bewegungen und Verformungen einhergehen, die dann auch an den Befestigungsstellen auftreten, werden nicht behindert. Insbesondere bei Klemmverbindungen, wo eine Dehnung in Richtung des Rands beim Spannen praktisch nicht möglich ist, oder jedenfalls zu Faltenwurf führt, ist ein zwei- oder biaxiales Spannen nicht möglich.

Vorteilhaft ist außerdem, dass beim Verfahren und bei der Verkleidung die bisher notwendigen besonders zeitintensiven Verschraubungen entfallen können.

Beim Verfahren werden also die Funktionen Einbau, Spannen, Fixieren und Abdecken integriert. Hohe Schnelligkeit und Funktionalität werden insbesondere erreicht durch die Schnelligkeit bei der Positionierung durch Einfädeln des Materialstücks in ein Kederprofil, durch schraubenloses Halten der Membran beim Einbau sowie durch ein besonders leichtes Spannen, insbesondere in zwei Richtungen, durch den speziellen Mechanismus, dessen wesentliche Komponente aus einer Spannschiene besteht. Hierbei behindern sich die Verfahrensschritte des Positionierens, des Spannens und Fixierens nicht gegenseitig und ein schnelles, schraubenloses Fixieren im gespannten Zustand ist möglich. Mit Hilfe eines Klemmprofils kann eine entstehende Fuge sauber und schnell abgedeckt werden. Zwischen zwei benachbarten Teilstücken oder Feldern entsteht nur eine minimal breite Stoßfuge.

Zum Beispiel ist eine Montage von sehr großen Deckenelementen mit Abmessungen von etwa 10x50m² in einer Höhe von etwa 10m ohne weiteres möglich.

Ein besonderer Vorteil des Verfahrens und der Verkleidung besteht darin, dass das Positionieren, Spannen und Fixieren des jeweiligen Materialstücks ohne gegenseitige Behinderung möglich ist. Es entfällt auf diese Weise auch das bisher notwendige und insbesondere über Kopf und in großer Höhe aufwändige Halten des Materialstücks in der richtigen Position vor der Fixierung. In mechanischer Hinsicht werden außerdem erhebliche Vorteile erreicht, da auf das Klemmen und/oder Schrauben, durch welches das Abdeckmaterial unter Umständen perforiert, jedenfalls geschwächt wird, verzichtet werden kann.

Durch das Fixieren der Spannschiene in einer definierten, durch die Eigenschaften der Spannschiene und der Halteschiene vorgegebenen Spannposition kann außerdem eine besonders gut definierte Positionierung des Rands des Materialstücks erreicht werden, die bei einer Federklemmung nicht möglich ist.

Prinzipiell eignet sich die Verkleidung und das Verfahren für beliebige Flächen. Die Vorteile werden aber besonders deutlich beim Einsatz für ebene Flächen, beispielsweise bei der Verkleidung von Wänden oder Decken. Insbesondere können mit dem Verfahren auch sehr große Decken, beispielsweise von großen Hallen, auch in großer Höhe problemlos verkleidet werden.

Die Schwenkachse der Spannschiene kann prinzipiell beliebig orientiert sein; verläuft bevorzugt aber im Wesentlichen entlang, also parallel, zu der zu verkleidenden Fläche.

Grundsätzlich können die Spannschienen bereits vor Montage an der zu verkleidenden Fläche mit dem jeweiligen Materialstück verbunden werden. Besonders bevorzugt werden aber an der zu verkleidenden Fläche zuerst die Spannschienen mit den Halteschienen in schwenkbaren Eingriff gebracht. Das Anbringen des Materialstücks gestaltet sich dann besonders einfach, da es nur noch an den bereits an der zu verkleidenden Fläche, beispielsweise einer Decke, vorhandenen Spannschienen angebracht werden muss. Dieser Arbeitsschritt unterliegt, da das Spannen erst danach erfolgt, keiner hohen Genauigkeitsanforderung und kann deshalb rasch durchgeführt werden.

Die Halteschienen können in die zu verkleidende Fläche, beispielsweise die Decke, bereits integriert sein oder auch als separate Bauteile ausgebildet sein.

Bei einer besonders bevorzugten Variante ist der auf Zug belastbare Eingriff des Materialstücks und der Spannschiene ein hintergreifender Eingriff. Eine solche Verbindung kann rasch hergestellt und wieder gelöst werden.

In fertigungstechnisch einfacher Weise lässt sich ein solcher hintergreifender Eingriff realisieren, wenn das Materialstück des Abdeckmaterials mit einem Keder und die Spannschiene mit einer korrespondierenden Nut, insbesondere einer Ringnut, versehen ist. Bei einem Keder handelt es sich um eine, beispielsweise wulstartige, Verdickung des Rands des Abdeckmaterials. Bevorzugt weist ein solcher Keder einen runden Querschnitt auf.

Gute Eigenschaften bezüglich Handhabbarkeit und mechanischem Zusammenwirken mit dem Abdeckmaterial und den Spannschienen können erreicht werden, wenn der Keder aus einem zugfesten, biegeweichen Material, insbesondere aus einer Litze oder einem Kunststoffdraht, ausgebildet ist. Im Hinblick auf eine möglichst weitgehende Faltenfreiheit des Abdeckmaterials wird das Kedermaterial bevorzugt so gewählt, dass sich der Keder auf zugbelastung im Wesentlichen so verformt wie das Abdeckmaterial.

Verfahrensmäßig kann dann das Abdeckmaterial in die bereits an der zu verkleidenden Fläche angeordneten, aber noch verschwenkbaren Spannschienen eingezogen werden. Dies ist besonders schnell und mit geringem Personaleinsatz und insbesondere auch in großer Höhe unproblematisch zu bewerkstelligen.

Beispielsweise kann zum Einziehen ein Seil verwendet werden. Wenn beispielsweise eine Decke verkleidet werden soll, kann dies in sehr vorteilhafter Weise auch vom Boden aus erfolgen. Zum Beispiel kann ein Stahlseil verwendet werden. Das Seil, welches auch als Fädellitze bezeichnet werden kann, kann bevorzugt in den Halteschienen bereits eingebaut sein. Bevorzugt kann die Stahlfädellitze einen Durchmesser von etwa 3mm aufweisen und jeweils mit Koppelstücken versehen sein, so dass die Litzenteilstücke von aneinander anschließenden Halteschienen miteinander verbunden werden können.

Große Flächen können besonders rasch und effektiv verkleidet werden, wenn als Materialstücke Bahnen des Abdeckmaterials verwendet werden. Mit dem Begriff "Bahn" soll dabei ein im Wesentlichen rechteckiges Materialstück bezeichnet werden, bei dem die Länge wesentlich größer ist als die Breite. Eine solche Bahn kann beispielsweise Abmessungen von 10x50m² aufweisen.

Als Abdeckmaterial kann bevorzugt ein Textilmaterial, insbesondere ein lichttechnisches Gewebe, oder eine Folie verwendet werden. Textilmaterialien weisen im Hinblick auf die Montage besonders vorteilhafte Eigenschaften auf und sind außerdem nach den unterschiedlichsten Spezifikationen erhältlich. Unter dem Begriff eines lichttechnischen Materials oder Gewebes werden ganz allgemein Gewebe mit bestimmten optischen Eigenschaften verstanden. Insbesondere fallen hierunter Gewebe, mit denen gezielt eine besonders hohe Streuung des Lichts erreicht wird, ohne dass dabei nennenswert Intensität verloren geht. Das Abdeckmaterial oder die Membran kann beispielsweise ein spezifisches Gewicht von etwa 100 - 400g/m² aufweisen. Die hierdurch bewirkten Vertikalkräfte können von den Spannschienen und den Halteschienen, insbesondere durch einen Rastmechanismus, aufgenommen werden.

Zur Erzielung eines möglichst faltenfreien Einbauzustands wird das Materialstück bevorzugt etwas kleiner gewählt als die im Spannzustand dann tatsächlich überdeckte Fläche. D.h. dass das Materialstück beim Spannen gedehnt wird. Ein guter, faltenfreier Montagezustand bei gleichzeitig nicht zu hohen Spannkräften wird bei typischen Geweben erreicht, wenn das Materialstück bezüglich Länge und Breite jeweils 1 bis 5%, bevorzugt 1%, kleiner als im gedehnten Einbauzustand dimensioniert wird.

Die Spannschienen sind bevorzugt aus einem Leichtmetall, insbesondere aus Aluminium, gefertigt. Beispielsweise kann es sich um Aluminium-Stranggussprofile handeln. Bevorzugt sollte die Ringnut der Spannschenkel oder Spannschienen zum besseren Durchgleiten des Keders innen glatt ausgebildet sein. Aus optischen Gründen, aber auch um ein Durchgleiten des Keders des Materialstücks zu erleichtern, können die aus Aluminium gefertigten Spannschienen mit einer Eloxierung versehen sein.

Grundsätzlich wird der oben erläuterte Kerngedanke bereits realisiert, wenn bei einem an einer Seite in irgendeiner Weise mit der zu verkleidenden Fläche zugfest verbundenem Materialstück eine weitere, insbesondere gegenüberliegenden, Seite mit Hilfe einer in einen Spannzustand zu schwenkenden Spannschiene gespannt wird. Besonders bevorzugt sind aber an mindestens zwei gegenüberliegenden Seiten, insbesondere an allen Seiten, des Materialstücks Spannschienen vorgesehen. Beispielsweise können bei einem rechteckigen Materialstück, etwa einer Bahn im oben beschriebenen Sinn, an allen vier Seiten Spannschienen vorgesehen sein.

Eine faltenfreie, glatte Oberfläche des Abdeckmaterials lässt sich dann in einfacher Weise dadurch erzielen, dass das Abdeckmaterial sowohl in einer Längsrichtung als auch in einer Querrichtung gespannt wird. Dies wird als biaxiales Spannen bezeichnet.

Bezüglich der konkreten Verfahrensweise bestehen grundsätzlich Freiheiten. Besonders vorteilhaft ist, insbesondere wenn als Materialstücke Textilbahnen verwendet werden, wenn das Abdeckmaterial zuerst in Längsrichtung und anschließend in Querrichtung gespannt wird. Hierbei können bevorzugt die Stirnseiten der Bahnen bereits mit den jeweils notwendigen Spannschienen versehen sein, die dann in die an der zu verkleidenden Fläche vorhandenen Halteschienen eingesetzt werden.

Grundsätzlich kann es dabei ausreichend sein, dass nur an bestimmten Teilstücken des Materialstücks Spannschienen vorgesehen sind. Eine besonders faltenfreie und faltenfrei bleibende Fläche des Abdeckmaterials wird aber erreicht, wenn über die gesamte Länge des Materialstücks Spannschienen vorgesehen sind.

Auch bezüglich der konkreten Ausbildung und Wahl der Spannposition bestehen Wahlfreiheiten. So kann die Schwenkbewegung prinzipiell um nahezu 180° durchgeführt werden, wobei das Abdeckmaterial sich im Spannzustand dann in unmittelbarer Nähe zu der zu verkleidenden Fläche befindet. Besonders bevorzugt ist aber eine Variante, bei der die Spannschienen zum, insbesondere gleichmäßigen, beabstandeten Halten des Abdeckmaterials gegenüber der ebenen Fläche ausgebildet sind. Die Spannschienen stehen in der Spannposition dann bevorzugt quer zur zu verkleidenden Fläche. Eine arretierte Spannposition kann in diesem Zusammenhang dadurch bereitgestellt werden, dass die Spannschienen und die Halteschienen für eine einrastende, drehfeste Verbindung ausgelegt sind.

Dies kann in verfahrenstechnischer Hinsicht unaufwändig dadurch realisiert werden, dass die Halteschienen einen federnden Schenkel mit einer Wulst aufweisen und die Spannschienen mit einer entsprechend geformten Ausnehmung versehen sind, wobei durch Drücken der Spannschiene senkrecht zur Schwenkachse die einrastende, drehfeste Verbindung bereitgestellt wird.

Besondere Vorteile ergeben sich in diesem Zusammenhang, wenn die Halteschienen zum benachbarten Aufnehmen von zwei Spannschienen ausgebildet sind. Dies kann insbesondere durch eine im Wesentlichen spiegelsymmetrische Ausgestaltung der Halteschienen erfolgen. Eventuelle Differenzkräfte, die durch eine grundsätzlich mögliche unterschiedliche Spannung in benachbarten Materialstücken auftreten, können durch die Halteschienen ausgeglichen werden.

Eine optische Abdeckung und eine mechanische Verbindung kann in diesem Zusammenhang erreicht werden, wenn zwei benachbarte Spannschienen in der Spannposition durch ein Abdeckprofil abgedeckt und fixiert werden. Erfindungsgemäß wird dieses Abdeckprofil so ausgebildet, dass es, gemäß Anspruch 11, einrastend an den Spannschienen befestigt werden kann. Dies ermöglicht eine leichte und rasche Montage und entsprechend auch eine unproblematische Demontage.

Eine vollständige Verkleidung eines Eckbereichs, in dem eine Stirnseite und eine Längsseite aufeinander stoßen, kann in unaufwändiger Weise durch folgende Verfahrensschritte bewerkstelligt werden. Zunächst wird ein stirnseitiges Spannschienenteilstück montiert. Anschließend erfolgt ein Spannen des Materialstücks in Längsrichtung. Die Montage des stirnseitigen Spannschienenteilstücks kann auch erst jetzt erfolgen. Darauf folgend wird das Materialstück in Querrichtung gespannt, wobei ein stirnseitiger Keder des Materialstücks in das stirnseitige Spannschienenteilstück hineingleitet. Der Eckbereich wird dann geschlossen, indem ein längsseitiges Spannschienenteilstück nach dem Spannen in Querrichtung eingeführt wird. Hierdurch sind in optischer Hinsicht annähernd perfekte Auskleidungen von Eckbereichen möglich.

Erfindungsgemäß wird ein besonders sicheres Arbeiten ermöglicht, wenn, gemäß Anspruch 1, zum nach außen kräftefreien Eindrücken der Spannschienen in die Halteschienen ein Eindrückwerkzeug mit einer Drückeinrichtung verwendet wird, wobei sich die Drückeinrichtung an einem in den Halteschienen vorgesehenen Widerlager und den einzudrückenden Spannschienen abstützt. Hierzu können die Halteschienen mit einem Widerlager versehen sein, mit welchem die Drückeinrichtung des Eindrückwerkzeugs in einen abstützenden, beispielsweise hintergreifenden, Eingriff gebracht werden kann.

Erfindungsgemäß kann die Funktionalität eines solchen Eindrückwerkzeugs erhöht werden und dieses Eindrückwerkzeug kann dann als Drück-Zieh-Werkzeug bezeichnet werden, wenn, gemäß Anspruch 1, zum nach außen kräftefreien Herausziehen der Spannschienen aus den Halteschienen ein solches Drück-Zieh-Werkzeug mit einer Drück-Zieh-Einrichtung verwendet wird, wobei die Drück-Zieh-Einrichtung zum Herausziehen mit den Spannschienen in einen hintergreifenden Eingriff gebracht wird. Dies kann beispielsweise dadurch realisiert werden, dass die Spannschienen an ihren Montageseiten Profilierungen, insbesondere Wülste, aufweisen, mit welchen das Drück-Zieh-Werkzeug zum Herausziehen der Spannschienen in einen hintergreifenden Eingriff bringbar ist. Diese Wülste können auch zur einrastenden Aufnahme eines Abdeckprofils dienen.

In die erfindungsgemäße Verkleidung können auch Sprinkler und Rauchklappen unaufwändig integriert werden. Beispielsweise kann ein Sprinkler mit Gehäuse bereits in die Deckenkonstruktion eingebaut sein. Der Sprinklerkopf kann dann herausgeschraubt werden und bei fertig montierter und gespannter Membran werden unterhalb der Sprinklerglocke Klemmringe durch die Membran hindurch mit Schrauben an der Glocke befestigt, wodurch die Membran fest eingeklemmt wird. Anschließend kann durch Entfernen des Membranmaterials, beispielsweise durch Herausschneiden, die Sprinklerglocke freigelegt werden.

Eine Montage von Rauchklappen kann in unaufwändiger Weise über leichte Hilfsträger erfolgen, die in einem Vorbereitungsschritt eingebaut werden und an welchen beispielsweise eine lichttechnische Membran bereits vormontiert ist. Die Membran wird dann an den Rändern der Klappen, wobei es sich um mit dem Abdeckmaterial bespannte Rahmen handelt, geklemmt und ausgeschnitten. Die Klappen können dann an Scharnieren befestigt und mit geeigneten Aktuatoren versehen werden. Diese Aktuatoren oder Betätigungseinrichtungen für die Rauchklappen werden durch Rauchsensoren gesteuert und öffnen die Rauchklappen im Brandfall. Auch die Integration von Ventilatoren in eine solche Deckenkonstruktion ist unproblematisch möglich.

Weitere Vorteile und Eigenschaften des erfindungsgemäßen Verfahrens und der erfindungsgemäßen Verkleidung werden nachstehend mit Bezug auf die beigefügten Figuren erläutert.

Darin zeigen:
- Fig. 1: eine perspektivische Teilansicht eines ersten Ausführungsbeispiels einer erfindungsgemäßen Verkleidung gemäß Anspruch 11 mit verschiedenen Schwenkzuständen einer Spannschiene;
- Fig. 2: eine weitere perspektivische Teilansicht des Ausführungsbeispiels aus Fig. 1 mit zwei Spannschienen in Spannposition;
- Fig. 3: eine weitere perspektivische Teilansicht des Ausführungsbeispiel aus Fig. 1 mit aufgesteckter Abdeckschiene;
- Fig. 4: eine perspektivische Teilansicht des in Fig. 3 durch einen Kreis 64 gekennzeichneten Bereichs;
- Fig. 5: eine perspektivische Teilansicht des in Fig. 3 durch einen Kreis 65 gekennzeichneten Bereichs;
- Fig. 6 bis 11: in perspektivischen schematischen Ansichten verschiedene Stadien bei der Durchführung des erfindungsgemäßen Verfahrens zur Verkleidung eines Dachs mit einem Textilmaterial;
- Fig. 11 bis 16: in perspektivischen Teilansichten verschiedene Stadien bei der Durchführung des erfindungsgemäßen Verfahrens zur Verkleidung eines Eckbereichs;
- Fig. 17: in verschiedenen Schnittansichten ein zweites Ausführungsbeispiel einer erfindungsgemäßen Verkleidung gemäß dem Verfahren des Anspruchs 1 mit einer ersten Variante eines Eindrückwerkzeugs für die Spannschienen, und
- Fig. 18: in einer Schnittansicht das zweite Ausführungsbeispiel der erfindungsgemäßen Verkleidung aus Fig. 17 mit einer zweiten Variante des Eindrückwerkzeugs für die Spannschienen.

Die der Erfindung zugrunde liegenden Grundgedanken und die wesentlichen Komponenten werden unter Bezugnahme auf die Fig. 1 bis 5 erläutert. Dort ist ein Kernelement der erfindungsgemä-βen Verkleidung gezeigt. Für identische Komponenten werden in den Fig. jeweils dieselben Bezugszeichen verwendet.

Als wesentlichen Bestandteil beinhaltet die erfindungsgemäße Verkleidung zunächst eine Mehrzahl von Halteschienen 18, von denen in den Fig. 1 bis 3 jeweils eine beispielhaft dargestellt ist. Diese Halteschienen 18, die auch als Befestigungsprofil bezeichnet werden können, können prinzipiell direkt an der zu verkleidenden Fläche, beispielsweise einer Decke, befestigt oder in diese integriert sein. Im gezeigten Beispiel ist die Halteschiene 18 über ein Langloch 19 und eine Schraubverbindung 21 an einem T-Träger 60 befestigt, der einerseits unterhalb einer hier nicht dargestellten Decke angeordnet ist. An der Halteschiene 18 sind mittig im Wesentlichen symmetrisch angeordnete abgewinkelte und federnde Schenkel 40 und ein Mittenschenkel 41 ausgebildet, zwischen denen Spannschienen 14 mit einer Halterungsseite 15 schwenkbar aufgenommen sind, siehe Fig. 5. Fig. 1 zeigt diese Spannschienen 14 in zwei verschieden weit ausgeschwenkten Zuständen sowie in einer Spannposition, in der die Spannschiene 14 quer, also im Wesentlichen senkrecht, zur Halteschiene 18 und dem Querteil des T-Trägers 60 angeordnet sind. Über den gesamten Umfang eines Materialstücks 12, d.h. sowohl an den Längs- als auch an den Querkanten, werden Spannschienen 14 zum Spannen des Materialstücks 12 eingesetzt.

An einer Montageseite 16 weisen die Spannschienen 14 jeweils eine Ringnut 38 auf, in welcher ein Keder 46 eines Materialstücks 12 eines Abdeckmaterials 10 aufgenommen werden kann. Der Keder 46, der im gezeigten Beispiel aus einem elastischen und in ähnlicher Weise wie das Abdeckmaterial 10 dehnbaren Kunststoffmaterial ausgebildet ist, befindet sich mit der Ringnut 38 in einem hintergreifenden Eingriff, so dass die Verbindung zwischen dem Abdeckmaterial 10 und der Montageseite 16 der Spannschiene 14 auf Zug belastbar ist und das Abdeckmaterial 12 durch Schwenken der Spannschiene 14 gespannt werden kann.

Aus Fig. 1 ist außerdem ersichtlich, dass zwei Spannschienen 14 in symmetrischer Weise in der Halteschiene 18 aufgenommen sind und in der Spannposition Rücken an Rücken liegen. Erfindungsgemäß ist zur optischen Abdeckung und mechanischen Fixierung ein hutförmiges Abdeckprofil 24 über federnde Schenkel 52, die an den Montageseiten 16 der Spannschienen 14 ausgebildet sind, gestülpt. Wie im Einzelnen aus Fig. 4 ersichtlich, wird durch Nasen oder Wülste 56, die an den Endbereichen der Schenkel 52 ausgebildet sind und durch entsprechende Ausnehmungen 54 in dem Abdeckprofil 24 ein rastender Eingriff des Abdeckprofils 24 ermöglicht. Durch das Abdeckprofil 24 können insbesondere auch Zugkräfte des Abdeckmaterials 10 aufgenommen werden.

In der in Fig. 1 dargestellten Situation ist ein Materialstück 12 des Abdeckmaterials 10 in die in Fig. 1 links gezeigte ausgeschwenkte Spannschiene 14 eingeführt oder eingefädelt. Das Materialstück 12 ist beidseitig, d.h. auch an einer hier nicht gezeigten gegenüberliegenden Seite, in eine Spannschiene eingefädelt. Die Spannschienen 14 schwenken aufgrund des von dem Materialstück 12 ausgeübten Zugs aus. Durch Zurückklappen wird das Materialstück 12, dessen Größe "kompensiert", d.h. geringfügig kleiner als die zu überdeckende Fläche, gewählt ist, gespannt. Bevorzugt wird das Materialstück 12 in seinen Längenausdehnungen etwa 1% kleiner gewählt als die zu überdeckende Fläche.

Fig. 2 zeigt eine Situation, in der zwei aneinander angrenzende Spannschienen 14 in die Spannposition, d.h. im Wesentlichen quer zur Halteschiene 18 geschwenkt und dort drehfest arretiert, nämlich eingerastet, sind. Beide Materialstücke 12 sind gespannt. Erfindungsgemäß ist ein Abdeckprofil 24 aufgesteckt. Fig. 3 zeigt die erfindungsgemäße Verkleidung im Zustand der Fertigstellung.

Diese drehfeste Arretierung wird anhand von Fig. 5 erläutert. Dort sind die Enden der Halterungsseite 15 der Spannschienen 14 sowie ein Teil der Halteschiene 18 dargestellt. Beide Spannschienen 14 weisen dort eine Abwinklung 23 auf, deren Enden jeweils einen Anschlag 25 bilden. Diese Anschläge 25 sto-ßen an die Schenkel 40 der Halteschiene 18 innen an und stützen sich dort ab. Da außerdem an Abwinkelungen der Schenkel 40 jeweils Wülste 42 ausgebildet sind, die in entsprechend an den Spannschienen 14 vorhandene Ausnehmungen 44 eingreifen, sind die Spannschienen in der in Fig. 5 gezeigten Situation insgesamt drehfest in der Halteschiene 18 aufgenommen. Dieser Zustand wird bei dem hier gezeigten Ausführungsbeispiel durch Hochdrücken und nachfolgendes Einrasten der Spannschienen 14 in die bzw. in der Halteschiene 18 erreicht. Dabei werden Biegemomente und Querkräfte aus einer eventuellen elastischen Spannung des Abdeckmaterials und Vertikallasten, etwa durch das Eigengewicht des Abdeckmaterials 10, von den Spannschienen 14 und der Halteschiene 18 in einem Einspannkasten der Halteschiene 18 aufgenommen. Als Einspannkasten wird dabei der durch die Schenkel 40 umfasste Bereich der Halteschiene 18 verstanden, in den die Spannschiene 14 hochgedrückt wird und wo die Spannschiene 14 einrastet. Die an sich bereits drehfeste Spannposition der Spannschiene 14 wird durch Aufdrücken des hutartigen Abdeckprofils 24, welches in Fig. 2 in abgenommenem Zustand gezeigt ist, fixiert. Fig. 3 und 4 zeigen das Abdeckprofil 24 im aufgesteckten oder aufgerasteten Zustand.

Das neue Montagekonzept wird unter Bezugnahme auf die Fig. 6 bis 10 im Folgenden im Detail anhand eines Beispiels, bei dem eine Dachkonstruktion 70 verkleidet wird, beschrieben.

Vorbereitend werden zunächst die in diesen Fig. zur besseren Übersichtlichkeit nicht im Einzelnen dargestellten Spannschienen 14 über ebenfalls nicht gezeigte Halteschienen 18 an der Dachkonstruktion, die beispielsweise aus Masten und Haltegurten bestehen kann, angebracht. Weiterhin wird ein Membranballen, d.h. eine Rolle 72 mit einer Bahn 26 eines textilen Abdeckmaterials 10, auf einem drehbar gelagerten Bock geeignet positioniert. Die Bahn 26 ist kompensiert konfektioniert, d.h. um das Maß der Spanndehnungen verkleinert hergestellt. Schließlich wird eine Fädeleinrichtung mit Seilen 75, beispielsweise Stahlseilen, die auch als Fädelschnüre bezeichnet werden können, einem hier nicht im Detail gezeigten Fädeltrichter sowie geeigneten Winden angebracht.

In einer zweiten Phase wird nun die Bahn 26 des textilen Abdeckmaterials 10, die an ihren längsseitigen Rändern jeweils mit Kedern, wie vorstehend unter Bezugnahme auf die Fig. 1 bis 5 erläutert, versehen ist, in die Ringnuten der bereits angebrachten aber noch verschwenkbaren Spannschienen 14 eingezogen. Die Ringnuten werden auch als Kederprofile bezeichnet. Das Einziehen der Bahn 26 kann ohne großen Kraftaufwand erfolgen, da die Bahn 26 ungespannt locker durchhängt. Hierzu wird eine Fädelschnur durch das Kederprofil gezogen und auf die Winden aufgespult.

In der in Fig. 7 gezeigten Situation ist die Bahn 26 bereits auf etwa 3/5 der gesamten Strecke in Längsrichtung 20 eingezogen. Fig. 8 zeigt dann den Zustand in dem die Bahn 26 vollständig auf der gesamten Länge eingezogen ist, aber noch locker in den frei verschwenkbaren oder verdrehbaren Spannschienen hängt. Die Einrichtungen zum Einfädeln der Bahn 26 können jetzt abgebaut werden. In der nun folgenden Phase, die in Fig. 9 dargestellt ist, wird die Bahn 26 in der durch den Doppelpfeil 20 angedeuteten Längsrichtung gespannt. Außerdem wird die Bahn 26 an den Stirnseiten 28 mit Hilfe der dort vorhandenen Spannschienen 14 fixiert. Spannen und Fixieren erfolgt also in einem Arbeitsgang. Da die Keder an den Rändern der Bahn 26, wie vorstehend beschrieben, elastisch sind, da die Keder außerdem in den Ringnuten locker gleiten und da Schraub- oder sonstige Klemmverbindungen ohnehin nicht vorhanden sind, wird der Spannvorgang nicht behindert und kann deshalb leicht und gleichmäßig durchgeführt werden. Insbesondere kann die Bahn 26 ohne zusätzliche weitere Mittel in ihrer Sollposition gehalten werden.

Zum Abschluss des Spannvorgangs erfolgt das Spannen und Fixieren in der durch den Doppelpfeil 22 angedeuteten Querrichtung. Hierzu werden die längsseitigen Spannschienen geschwenkt und anschließend in die Spannposition gedrückt. Das Verschwenken kann beispielsweise unter Verwendung geeigneter Werkzeuge, so genannter Spannzangen, bewerkstelligt werden. Mit solchen Spannzangen kann der Spannvorgang auch für zwei benachbarte Ränder gleichzeitig durchgeführt werden. Hierdurch wird ein schnelles und kontinuierliches Arbeiten ermöglicht.

Fig. 10 zeigt die in Längsrichtung 20 und Querrichtung 22 gespannte und fixierte Bahn 26. Abschließend können dann, wie vorstehend beschrieben, Abdeckprofile 24 aufgedrückt oder aufgerastet werden.

Die Methode erlaubt eine schnelle Montage und ist deshalb sehr kostengünstig. Das Positionieren und das biaxiale oder zweiachsige Spannen sowie das Fixieren werden von einem Element, nämlich der neuartigen Spannschiene, geleistet. Die Membranfelder sind geometrisch nahezu perfekt. Toleranzen werden auf sehr einfache Weise ausgeglichen. Die Stöße oder Fugen von benachbarten Materialstücken oder Membranfeldern sind sehr schmal und fallen optisch nicht ins Gewicht.

Unter Bezugnahme auf die Fig. 11 bis 16 wird nun die Durchführung der Verkleidung bzw. des Spannvorgangs in einem Eckbereich, in dem eine Stirnseite 28 und eine Längsseite 30 aneinander stoßen, beschrieben. Die Fig. 11 bis 16 zeigen einen solchen Eckbereich jeweils in perspektivischen Ansichten von unten. Für identische Komponenten werden in diesen Figuren jeweils dieselben Bezugszeichen verwendet.

Ausgangszustand ist die in Fig. 11 dargestellte Situation. An einer Stirnseite 28, die auch als Querseite bezeichnet werden kann, ist das zu spannende Materialteilstück 12 von Anfang an mit einer Spannschiene 14, die noch nicht in eine Halteschiene 18 eingesteckt ist, aufgenommen. Bei dem Materialstück 12 des Abdeckmaterials 10 handelt es sich wieder um eine Bahn 26. Die Spannschiene 14 ist also von Beginn an in das Materialstück 12, welches an seiner Stirnseite einen stirnseitigen Keder 34 aufweist, eingekedert, d.h. eingeführt. Außerdem ist in der in Fig. 11 dargestellten Ausgangssituation das Einfädeln der Bahn 26 in die Spannschiene 14 auf der Längsseite 30 abgeschlossen, Fig. 11, rechter Bereich. Die Spannschiene 14 an der Längsseite 30 ist aber noch, jedenfalls soweit die Bahn 26 dies zulässt, verschwenkbar und hängt leicht durch.

Im nächsten Arbeitsschritt wird nun die Spannschiene 14 an der Stirnseite 28 in die Halteschiene 18 an der Stirnseite 28 eingesteckt oder eingehängt, wobei bereits ein Teil der Verspannung aufgebracht wird. Der längsseitige Keder 35 befindet sich lose in der Ringnut der Spannschiene 14. Durch Schwenken der Spannschienen 14 an der Stirnseite 28 wird nun in Längsrichtung 20 vorgespannt. Damit beginnt der Spannvorgang in Längsrichtung 20. Diese Phase ist in Fig. 12 dargestellt. Sowohl die Spannschiene 14 an der Stirnseite 28 als auch die Spannschiene 14 an der Längsseite 30 sind dort noch verschwenkbar. Aus Fig. 12 ist außerdem ersichtlich, dass an der Längsseite 30 im unmittelbaren Eckbereich ein Teil noch frei, d.h. ohne Spannschiene 14, ist. Im unmittelbaren Eckbereich der Stirnseite 28 ist ein stirnseitiges Spannschienenteilstück 32 bereits in die Halteschiene 18 eingesteckt und befindet sich dort in der oben beschrieben drehfesten Spannposition. Die Breite des an der Längsseite 30 freibleibenden Bereichs hängt von den jeweiligen geometrischen Gegebenheiten ab.

Das Spannen der Bahn 26 in Längsrichtung 20 wird dann abgeschlossen durch Verschwenken der Spannschiene 14 an der Stirnseite 28. Diese Situation ist in Fig. 13 gezeigt. Das Materialstück 12 ist nunmehr in Längsrichtung 20 einaxial gespannt.

Die Spannschiene 14 an der Stirnseite 28 ist dort in die Halteschiene 18 gedrückt und überträgt nunmehr die Spannkräfte.

In einem nächsten Arbeitsschritt wird, wie in Fig. 14 dargestellt, nun zunächst nur lokal am Rand der Stirnseite 28 die Bahn 26 auch in Querrichtung 22 gespannt. Hierbei wird der stirnseitige Keder 34 in das stirnseitige Spannschienenteilstück 32 eingeführt oder eingefädelt und von diesem gehalten.

Zum Abschluss des Spannvorgangs wird, dies ist in Fig. 15 veranschaulicht, ein längsseitiges Spannschienenteilstück 36 in die an der Längsseite 30 vorhandene Halteschiene 18 eingeführt, wobei der längsseitige Keder 35 in das längsseitige Spannschienenteilstück 36 hineingleitet. Bei diesem Einfädeln des längsseitigen Spannschienenteilstücks 36 in Längsrichtung 20 verschwenkt oder verdreht sich die Spannschiene 14 an der Längsseite 30 nach und nach in eine vertikale Position und die Bahn 26 wird insgesamt auch in Querrichtung 22 gespannt.

Wenn alle Spannschienen 14 in Längsrichtung 20 und in Querrichtung 22 verschwenkt sind, werden sie in die jeweiligen Halteschienen 18 eingedrückt und befinden sich dann in der Spannposition. Die Bahn 26 ist nun, wie in Fig. 16 dargestellt, perfekt zweiachsig gespannt.

Anhand von Fig. 17 wird eine erfindungsgemäßige alternative Ausgestaltung einer Halteschiene 18 erläutert, die zusammen mit einem ebenfalls dort dargestellten Werkzeug 80 ein für einen Benutzer kräftefreies Eindrücken der Spannschienen 14 in die drehfeste Spannposition ermöglicht. Fig. 17 a) zeigt in einer Schnittansicht eine Halteschiene 18 mit zwei dort Rücken an Rücken aufgenommenen Spannschienen 14, die zwar bereits maximal geschwenkt sind, so dass die Materialstücke 12 gespannt sind, die aber noch nicht zum Erreichen der drehfixierten Spannposition in die Halteschiene 18 eingedrückt sind. Die Komponenten der federnden Schenkel 40, der dort ausgebildeten Wülste 42 und der entsprechend in den Spannschienen 14 geformten Ausnehmungen 44 entsprechen der oben beschriebenen Ausführungsform.

Im Unterschied zum ersten erläuterten Beispiel ist aber bei der in Fig. 17 a) dargestellten Variante das Profil modifiziert. Es ist dort kein einzelner Mittenschenkel, sondern ein Doppelschenkel 45 vorhanden, der eine mittlere Nut 47 bildet, und an welchem mit einem Durchgriff 49 ein Widerlager 84 gebildet ist. Dieses Widerlager 84 wirkt in der nachstehend beschriebenen Weise mit einem Eindrückwerkzeug 80 zusammen, welches ein für einen Benutzer kräftefreies Eindrücken der Spannschienen 14 in die Halteschienen 18 ermöglicht.

Dieses Eindrückwerkzeug 80 ist in Fig. 17 b) und c) in einer Längsschnittansicht dargestellt. Das Eindrückwerkzeug 80 besteht im Wesentlichen aus einer Spannstange 88, an deren Ende einerseits ein Hammerkopf 86 und andererseits eine Stützplatte 87 fest angeordnet sind. Außerdem ist ein gegenüber der Spannstange 88 beweglich angeordneter Auflagerklotz 89 vorgesehen, der mit Hilfe einer durch Doppelpfeile schematisch dargestellten Drückeinrichtung 82 verschoben werden kann. Bei der Drückeinrichtung 82 kann es sich beispielsweise um einen pneumatischen oder hydraulischen Kolben, um eine geeignete Spindel oder auch um einen elektromechanischen oder mit einem Exzenter versehenen Antrieb handeln. Zum Eindrücken der Spannschienen 14 wird das Eindrückwerkzeug 80 mit seinem Hammerkopf 86 zunächst in die mittlere Nut 47 und anschließend durch den Durchgriff 49 hindurch in die Halteschiene 18 eingeführt. Sodann wird der Kopf und 90° gedreht, so dass sich der Hammerkopf 86 an dem Widerlager 84 abstützen kann. Die Eindrückkräfte werden nun durch das Widerlager 84 in der Halteschiene 18 direkt kurzgeschlossen. Außerdem umgreift, wie in Fig. 17 a) ebenfalls schematisch dargestellt, der geeignet geformte Auflagerklotz 89 die Spannschienen 14 an deren Montageseite 16. Mit Hilfe der Drückeinrichtung 82 kann nun der Abstand zwischen dem Auflagerklotz 89 und der am unteren Ende der Spannstange 88 vorgesehenen Stützplatte 87 vergrößert werden. Dadurch werden die Spannschienen 14 in die Halteschienen 18 eingedrückt, ohne dass nach außen Kräfte wirksam werden. Dies ist besonders vorteilhaft, wenn ein Monteur auf einer mechanisch unsicheren Unterlage, beispielsweise auf einem weichen oder wackeligen Hubsteiger oder auf einer Leiter, stehen muss und keine großen Kräfte aufbringen kann oder soll.

Wenn der Auflagerklotz 89 und die Enden der Spannschienen 14 an deren Montageseite 16 geeignet geformt sind und miteinander in einen abstützenden, insbesondere formschlüssigen, Eingriff gebracht werden können, kann dieser Vorgang auch umgekehrt werden, d.h. für das kräftefreie Herausziehen der Spannschienen 14 genutzt werden, so dass auch ein Herausnehmen eines bereits montierten Membranfelds oder Materialstücks ermöglicht wird. Bei eingedrückten Spannschienen wird dann das Eindrückwerkzeug eingeführt, die Spannschienen werden formschlüssig von einem Lagerklotz des Eindrückwerkzeugs umfasst und der Stab wird mit dem Hammerkopf gegen die Halteschiene gedrückt, so dass an den Spannschienen - nach außen kräftefrei - gezogen wird und diese herausgezogen werden.

Eine zweite erfindungsgemäßige Variante des Eindrückwerkzeugs, bei dem auch ein Herausziehen, also eine Demontage, der Spannschienen möglich ist, ist in Fig. 18 dargestellt. Die dort gezeigte Verkleidung entspricht dem Ausführungsbeispiel aus Fig. 17, wobei in Fig. 18 die Spannschienen 14 in dem in die Halteschiene 18 eingedrückten Zustand gezeigt sind und das Eindrückwerkzeug 80 eingeführt ist. Unterschiede bestehen aber bei dem Eindrückwerkzeug 80, genauer gesagt im Bereich des Auflagerklotzes 89.

Dieser Auflagerklotz ist im gezeigten Beispiel zum hintergreifenden Eingriff mit der Montageseite 16 eines Paars von Spannschienen 14 ausgebildet. Zutreffend kann das Eindrückwerkzeug aus Fig. 18 deshalb auch als Drück-Zieh-Werkzeug bezeichnet werden. Genauer gesagt weist der Auflagerklotz 89 eine geeignet geformte Profilierung 53 auf, die die an den federnden Schenkeln 52 der Spannschienen 14 ausgebildeten Wülste 56 hintergreift. In Umkehrung des im Zusammenhang mit Fig. 17 beschriebenen Vorgangs werden also die Spannschienen 14 von dem Auflagerklotz 89 formschlüssig umfasst. Der Hammerkopf 86 wird sodann gedreht, so dass er aus der Haltschiene 18 herausbewegt werden kann. Durch ein Zusammenziehen des Eindrückwerkzeugs 80, d.h. eine Bewegung des Auflagerklotzes in Richtung der Stützplatten 87, können dann die Spannschienen 14 herausgezogen werden. Dieses Zusammenziehen wird durch die Doppelpfeile 83 veranschaulicht. Das Zusammenziehen kann ebenfalls mit den vorstehend für die Drückeinrichtung 82 erwähnten Varianten bewerkstelligt werden.

## Patentansprüche

1. Verfahren zur Verkleidung einer, insbesondere ebenen, Fläche mit einem flexiblen Abdeckmaterial, insbesondere Textilmaterial,
bei dem die Fläche mit einem Materialstück (12) oder mehreren Materialstücken (12) des flexiblen Abdeckmaterials (10) verkleidet wird und
bei dem das Materialstück (12) oder die mehreren Materialstücke (12) gespannt werden,
wobei zum Spannen eines Materialstücks (12) mindestens eine Spannschiene (14) mit einer Halterungsseite (15) und einer Montageseite (16) verwendet wird,
wobei die Spannschiene (14) an der Halterungsseite (15) mit einer an der Fläche vorgesehenen Halteschiene (18) in schwenkbaren Eingriff gebracht wird,
wobei eine erste Seite des Materialstücks (12) mit der Montageseite (16) der Spannschiene (14) in einen auf Zug belastbaren Eingriff gebracht wird,
wobei eine zweite Seite des Materialstücks (12) direkt oder indirekt mit der Fläche auf Zug belastbar verbunden wird und
wobei die Spannschiene (14) zum Spannen des -flexiblen Abdeckmaterials (10) geschwenkt und in einer Spannposition fixiert wird,
wobei das Abdeckmaterial (10) zuerst in einer Längsrichtung (20) und anschließend in einer Querrichtung (22) gespannt wird und
wobei sich das Materialstück (12) des Abdeckmaterials (10) beim Spannen in Längsrichtung (20) in einer in Längsrichtung (20) angebrachten Spannschiene (14) verschiebt,
**dadurch gekennzeichnet,**
**dass** zum nach außen kräftefreien Eindrücken der Spannschienen (14) in die Halteschienen (18) ein Eindrückwerkzeug (80) mit einer Drückeinrichtung (82) verwendet wird, wobei sich die Drückeinrichtung (82) an einem in den Halteschienen (18) vorgesehen Widerlager (84) und den einzudrückenden Spannschienen (14) abstützt und/oder dass zum nach außen kräftefreien Herausziehen der Spannschienen (14) aus den Halteschienen (18) ein Drück-Zieh-Werkzeug (80) mit einer Drück-Zieh-Einrichtung (82, 83) verwendet wird, wobei die Drück-Zieh-Einrichtung (82, 83) zum Herausziehen mit den Spannschienen (14) in einen hintergreifenden Eingriff gebracht wird.

2. Verfahren nach Anspruch 1,
**dadurch gekennzeichnet,**
**dass** an der zu verkleidenden Fläche zuerst die Spannschienen (14) mit den Halteschienen (18) in schwenkbaren Eingriff gebracht werden.

3. Verfahren nach einem der Ansprüche 1 oder 2,
**dadurch gekennzeichnet,**
**dass** das Abdeckmaterial (10), insbesondere in Längsrichtung (20), in die noch verschwenkbaren Spannschienen (14) eingezogen wird.

4. Verfahren nach Anspruch 3,
**dadurch gekennzeichnet,**
**dass** zum Einziehen des Abdeckmaterials (10) ein Seil verwendet wird.

5. Verfahren nach einem der Ansprüche 1 bis 4,
**dadurch gekennzeichnet,**
**dass** zwei benachbarte Spannschienen (14) durch ein Abdeckprofil (24) abgedeckt und fixiert werden.

6. Verfahren nach einem der Ansprüche 1 bis 5,
**dadurch gekennzeichnet,**
**dass** als Materialstück (12) eine Bahn (26) des Abdeckmaterials (10) verwendet wird.

7. Verfahren nach einem der Ansprüche 1 bis 6,
**dadurch gekennzeichnet,**
**dass** an mindestens zwei gegenüberliegenden Seiten, insbesondere an allen Seiten, des Materialstücks (12) Spannschienen (14) vorgesehen sind.

8. Verfahren nach einem der Ansprüche 1 bis 7,
**dadurch gekennzeichnet,**
**dass** das Materialstück (12) bezüglich Länge und Breite jeweils 1 bis 5%, bevorzugt 1%, kleiner als im gedehnten Einbauzustand dimensioniert wird.

9. Verfahren nach einem der Ansprüche 1 bis 8,
**dadurch gekennzeichnet,**
**dass** als Abdeckmaterial (10) ein Textilmaterial, insbesondere ein lichttechnisches Gewebe, verwendet wird.

10. Verfahren nach einem der Ansprüche 1 bis 9,
**dadurch gekennzeichnet,**
**dass** zum Spannen des Materialstücks (12) in einem Eckbereich, in dem eine Stirnseite (52) und eine Längsseite (54) aufeinander stoßen, folgende Verfahrensschritte durchgeführt werden:
- stirnseitiges Montieren eines stirnseitigen Spannschienenteilstücks (32),
- Spannen des Materialstücks (12) in Längsrichtung (20),
- Spannen des Materialstücks (12) in Querrichtung (22), wobei ein stirnseitiger Keder (34) des Materialstücks (12) in das stirnseitige Spannschienenteilstück (32) hineingleitet,
- Schließen des Eckbereichs durch Einführen eines längsseitigen Spannschienenteilstücks (36) nach dem Spannen in Querrichtung (22).

11. Verkleidung einer, insbesondere ebenen, Fläche mit einem flexiblen Abdeckmaterial, insbesondere Textilmaterial,
mit einem Materialstück (12) oder mehreren Materialstücken (12) des flexiblen Abdeckmaterials (10),
wobei zum Spannen des Abdeckmaterials (10) Spannschienen (14) vorhanden sind, an welchen jeweils eine Halterungsseite (15) und eine Montageseite (16) ausgebildet ist, wobei die Spannschienen (14) jeweils mit ihrer Halterungsseite (15) mit einer, an der Fläche vorgesehenen Halteschiene (18) in schwenkbaren Eingriff bringbar sind, wobei die Spannschienen (14) bezüglich der Halteschiene (18) in einer Spannposition fixierbar sind,
wobei zum Bereitstellen einer auf Zug belastbaren hintergreifenden Verbindung des Abdeckmaterials (10) mit der Spannschiene (14) ein Materialstück (12) des Abdeckmaterials (10) mit einem Keder (46) und die Spannschiene (14) an der Montageseite (16) mit einer korrespondierenden Nut (38), insbesondere einer Ringnut, versehen ist,
wobei eine zweite Seite des Materialstücks (12) direkt oder indirekt mit der Fläche ebenfalls in einen auf Zug belastbaren Eingriff bringbar ist und
wobei durch Schwenken der Spannschiene (14) und Fixieren der Spannschiene (14) in der Spannposition ein Spannzustand des flexiblen Abdeckmaterials (10) herstellbar ist, wobei der Keder (46) und die Nut (38) zum Ermöglichen eines zweidimensionalen Spannens des Abdeckmaterials (10) so gebildet sind, dass der Keder (46) in der Nut (38) in Längsrichtung verschiebbar ist,
**dadurch gekennzeichnet,**
**dass** zum Verbinden von zwei benachbarten Spannschienen (14) in der Spannposition ein Abdeckprofil (24) vorgesehen ist, welches einrastend an den Spannschienen (14) befestigbar

12. Verkleidung nach Anspruch 11,
**dadurch gekennzeichnet,**
**dass** das Materialstück (12) eine Bahn (26) ist.

13. Verkleidung nach einem der Ansprüche 11 oder 12,
**dadurch gekennzeichnet,**
**dass** das Materialstück (12) bezüglich Länge und Breite jeweils 1 bis 5%, bevorzugt 1%, kleiner dimensioniert ist als im gedehnten Einbauzustand.

14. Verkleidung nach einem der Ansprüche 11 bis 13,
**dadurch gekennzeichnet**
**dass** der Keder (46) aus einem zugfesten, biegeweichen Material, insbesondere aus einer Litze oder einem Kunststoffdraht, ausgebildet ist.

15. Verkleidung nach einem der Ansprüche 11 bis 14,
**dadurch gekennzeichnet,**
**dass** die Halteschienen (18) zum benachbarten Aufnehmen von zwei Spannschienen (14) ausgebildet sind.

16. Verkleidung nach einem der Ansprüche 11 bis 15,
**dadurch gekennzeichnet,**
**dass** die Spannschienen (14) und die Halteschienen (18) für eine einrastende, drehfeste Verbindung ausgelegt sind.

17. Verkleidung nach Anspruch 16,
**dadurch gekennzeichnet,**
**dass** zur Bereitstellung der einrastenden, drehfesten Verbindung die Halteschienen (18) einen federnden Schenkel (40) mit einer Wulst (62) aufweisen und die Spannschienen (14) mit einer entsprechend geformten Ausnehmung (44) versehen sind, wobei durch Drücken der Spannschiene (14) quer zur Schwenkachse die einrastende, drehfeste Verbindung bereitstellbar ist.

18. Verkleidung nach einem der Ansprüche 11 bis 17
**dadurch gekennzeichnet,**
**dass** an mindestens zwei gegenüberliegenden Seiten des Materialstucks (12), insbesondere an allen Seiten des Materialstücks (12), Spannschienen (14) vorgesehen sind.

19. Verkleidung nach einem der Ansprüche 11 bis 18
**dadurch gekennzeichnet,**
**dass** die Spannschienen (14) zum, insbesondere gleichmä-βig, beabstandeten Halten des Abdeckmaterials (10) gegenüber der Fläche ausgebildet sind.

20. Verkleidung nach einem der Ansprüche 11 bis 19,
**dadurch gekennzeichnet,**
**dass** über die gesamte Länge des Materialstücks (12) Spannschienen (14) vorgesehen sind.

21. Verkleidung nach einem der Ansprüche 11 bis 20,
**dadurch gekennzeichnet,**
**dass** die Spannschienen (14) aus Leichtmetall, insbesondere aus Aluminium, gefertigt sind.

22. Verkleidung nach einem der Ansprüche 11 bis 21,
**dadurch gekennzeichnet,**
**dass** die Halteschienen (18) zum nach außen kräftefreien Eindrücken der Spannschienen (14) mit einem Widerlager (84) versehen sind, mit welchem eine Drückeinrichtung (82) eines Eindrückwerkzeugs (80) in einen abstützenden, insbesondere hintergreifenden, Eingriff bringbar ist.

23. Verkleidung nach einem der Ansprüche 11 bis 22,
**dadurch gekennzeichnet,**
**dass** die Spannschienen (14) an ihren Montageseiten (16) Profilierungen, insbesondere Wülste (56), aufweisen, mit welchen ein Drück-Zieh-Werkzeug (80) zum Herausziehen der Spannschienen (14) in einen hintergreifenden Eingriff bringbar ist.

## Claims

1. Method for lining an in particular flat surface with a flexible covering material, particularly textile material,
in which the surface is lined with one or more material pieces (12) of the flexible covering material (10) and
in which the material piece (12) or the several material pieces (12) are stretched, where for stretching a material piece (12) use is made of at least one stretching rail (14) with a holding side (15) and an assembly side (16),
where the stretching rail (14) is brought into pivotable engagement on the holding side (15) with a holding rail (18) provided on the surface,
where a first side of the material piece (12) is brought into tensile loadable engagement with the assembly side (16) of the stretching rail (14),
where a second side of the material piece (12) is directly or indirectly tensile loadably connected to the surface and
where the stretching rail (14) for stretching the flexible covering material (10) is pivoted and fixed in a stretching position,
where the covering material (10) is firstly stretched in a longitudinal direction (20) and then in a transverse direction (22) and
where the material piece (12) of the covering material (10) during stretching in said longitudinal direction (20) is displaced in a stretching rail (14) fitted in said longitudinal direction (20),
**characterized in that**
for the outward, force-free pressing in of the stretching rail (14) into the holding rails (18) a forging in tool (80) with a pressing device (82) is used, the pressing device (82) being supported on an abutment (84) provided in the holding rails (18) and the stretching rails (14) to be forced in and/or
that for the outward, force-free drawing out of the stretching rails (14) from the holding rails (18) use is made of a pressing-drawing tool (80) with a pressing-drawing device (82, 83), the latter (82, 83) being brought into a back engagement with the stretching rails (14) for drawing out purposes.

2. Method according to claim 1,
**characterized in that**
on the surface to be lined firstly the stretching rails (14) are brought into pivotable engagement with the holding rails (18).

3. Method .according to one of the claims 1 or 2,
**characterized in that**
particularly in the longitudinal direction (20), the covering material (10) is drawn into the still pivotable stretching rails (14).

4. Method according to claim 3,
**characterized in that**
a cable is used for drawing in the covering material (10).

5. Method according to one of the claims 1 to 4,
**characterized in that**
two adjacent stretching rails (14) are covered and fixed by a covering profile (24).

6. Method according to one of the claims 1 to 5,
**characterized in that**
as the material piece (12) use is made of a web (26) of the covering material (10).

7. Method according to one of the claims 1 to 6,
**characterized in that**
stretching rails (14) are provided on at least two facing sides, particularly on all sides of the material piece (12).

8. Method according to one of the claims 1 to 7,
**characterized in that**,
with respect to length and width, the material piece (12) is in each case dimensioned by 1 to 5 %, preferably 1% smaller than in the lengthened installation state.

9. Method according to one of the claims 1 to 8,
**characterized in that**
the covering material (10) used is a textile material, particularly a photometric fabric.

10. Method according to one of the claims 1 to 9,
**characterized in that**
for stretching the material piece (12) in a corner region where a front side (52) and a longitudinal side (54) abut with one another, the following method steps are performed:
- frontal fitting of a frontal stretching rail portion (32),
- stretching the material piece (12) in longitudinal direction (20),
- stretching the material piece (12) in transverse direction (22), where a frontal welt (34) of the material piece (12) slides into the frontal stretching rail portion (32),
- closing the corner region by inserting a longitudinal-sided stretching rail portion (36) following stretching in transverse direction (22).

11. Lining of an in particular flat surface with a flexible covering material, particularly textile material, with one or more material pieces (12) of the flexible covering material (10),
where for stretching the covering material (10) stretching rails (14) are provided on which is in each case formed a holding side (15) and an assembly side (16), where the stretching rails (14) can in each case be brought into pivotable engagement by their holding side (15) with a holding rail (18) provided on the surface,
where the stretching rails (14) can be fixed in a stretching position relative to the holding rail (18),
where for the provision of a tensile loadable back engaging connection of the covering material (10) to the stretching rail (14) a material piece (12) of the covering material (10) is provided with a welt (46) and the stretching rail (14) is provided on the assembly side (16) with a corresponding groove (38), particularly an annular groove,
where a second side of the material piece (12) is directly or indirectly brought into a tensile loadable engagement with the surface and
where by pivoting the stretching rail (14) and fixing the same in the stretching position a stretching state of the flexible covering material (10) can be achieved, where for permitting a bidimensional stretching of the covering material (10), the welt (46) and the groove (38) are formed in such a way that the welt (46) can be longitudinally displaced in the groove (38),
**characterized in that**
for the connection of two adjacent stretching rails (14) a covering profile (24) is provided which can be fixed in a locking manner to the stretching rails (14) in the stretching position.

12. Lining according to claim 11,
**characterized in that**
the material piece (12) is a web (26).

13. Lining according to one of the claims 11 or 12,
**characterized in that**,
with respect to length and width, the material piece (12) is in each case 1 to 5%, preferably 1% smaller dimensioned than in the lengthened installation state.

14. Lining according to one of the claims 11 to 13,
**characterized in that**
the welt (46) is formed from a tension-proof, flexible material, particularly a strand or a plastic wire.

15. Lining according to one of the claim 11 to 14,
**characterized in that**
the holding rails (18) are constructed for adjacent reception of two stretching rail (14).

16. Lining according to one of the claims 11 to 15,
**characterized in that**
the stretching rails (14) and the holding rails (18) are designed for a locking, rotation-fixed connection.

17. Lining according to claim 16,
**characterized in that**
for providing the locking, rotation-fixed connection the holding rails (18) have a resilient leg (40) with a bulge (62) and the stretching rails (14) are provided with a correspondingly shaped recess (44) and the locking, rotation-fixed connection can be brought about by pressing the stretching rail (14) transversely to the pivoting axis.

18. Lining according to one of the claims 11 to 17,
**characterized in that**
stretching rails (14) are provided on at least two facing sides of the material piece (12), particularly on all sides of the material piece (12).

19. Lining according to on of the claim 11 to 18,
**characterized in that**
the stretching rails (14) are constructed for the in particular uniformly spaced holding of the covering material (10) relative to the surface.

20. Lining according to one of the claims 11 to 19,
**characterized in that**
stretching rails (14) are provided over the entire length of the material piece (12).

21. Lining according to one of the claims 11 to 20,
**characterized in that**
the stretching rails (14) are made from light metal, particularly aluminium.

22. Lining according to one of the claim 11 to 21,
**characterized in that**
the holding rails (18) are provided with an abutment (84) for the outward, force-free pressing in of the stretching rails (14) and by means of which a pressing device (82) of a forcing in tool (80) can be brought into a supporting, particularly back engagement.

23. Lining according to one of the claims 11 to 22,
**characterized in that**
on their assembly side (16) the stretching rails (14) have profilings, particularly bulges (56), with which a pressing-drawing tool (80) can be brought into back engagement for drawing out the stretching rails (14).

## Revendications

1. Procédé pour recouvrir une surface, en particulier plane, avec un matériau de recouvrement flexible, en particulier un matériau textile,
dans lequel la surface est recouverte d'un morceau (12) de matériau ou de plusieurs morceaux (12) de matériau du matériau de recouvrement flexible (10), et dans lequel le morceau (12) de matériau ou les morceaux (12) de matériau sont tendus,
dans lequel, pour tendre un morceau (12) de matériau, on utilise au moins un rail tendeur (14) avec un côté fixation (15) et un côté montage (16),
dans lequel le rail tendeur (14) est mis en prise pivotante sur le côté fixation (15) avec un rail de fixation (18) prévu sur la surface,
dans lequel une première face du morceau (12) de matériau est mise en prise résistant à la traction avec le côté montage (16) du rail tendeur (14),
dans lequel un deuxième côté du morceau (12) de matériau est relié directement ou indirectement à la surface d'une manière résistant à la traction, et
dans lequel le rail tendeur (14) est pivoté pour tendre le matériau de recouvrement flexible (10) et est fixé dans une position tendue,
dans lequel le matériau de recouvrement (10) est d'abord tendu dans une direction longitudinale (20), puis dans une direction transversale (22), et
dans lequel le morceau (12) de matériau du matériau de recouvrement (10) se déplace, lors de la tension dans la direction longitudinale (20), dans un rail tendeur (14) placé dans !a direction longitudinale (20),
**caractérisé en ce que**,
pour enfoncer les rails tendeurs (14) dans les rails de fixation (18) d'une manière dépourvue de force vers l'extérieur, on utilise un outil d'enfoncement (80) avec un dispositif de pressage (82),
le dispositif de pressage (82) s'appuyant contre un appui (84) prévu dans les rails de fixation (18) et contre les rails tendeurs (14) à enfoncer, et/ou en ce que, pour extraire les rails tendeurs (14) des rails de fixation (18) d'une manière dépourvue de force vers l'extérieur, on utilise un outil de poussée-tirage (80) avec un dispositif de poussée-tirage (82, 83), le dispositif de poussée-tirage (82, 83) étant mis en prise par l'arrière sur les rails tendeurs (14) pour réaliser l'extraction.

2. Procédé selon la revendication 1,
**caractérisé en ce que**
les rails tendeurs (14) sont d'abord mis en prise pivotante avec les rails de fixation (18) sur la surface à recouvrir.

3. Procédé selon la revendication 1 ou 2,
**caractérisé en ce que**
le matériau de recouvrement (10) est rentré dans les rails tendeurs (14) encore pivotants, en particulier dans la direction longitudinale (20).

4. Procédé selon la revendication 3,
**caractérisé en ce qu'**
une corde est utilisée pour rentrer le matériau de recouvrement (10).

5. Procédé selon l'une quelconque des revendications 1 à 4,
**caractérisé en ce que**
deux rails tendeurs (14) voisins sont recouverts et fixés par un profilé de recouvrement (24).

6. Procédé selon l'une quelconque des revendications 1 à 5,
**caractérisé en ce que**,
comme morceau (12) de matériau, on utilise un lé (26) du matériau de recouvrement (10).

7. Procédé selon l'une quelconque des revendications 1 à 6,
**caractérisé en ce que**,
sur au moins deux côtés opposés, et en particulier sur tous les côtés, du morceau (12) de matériau, il est prévu des rails tendeurs (14).

8. Procédé selon l'une quelconque des revendications 1 à 7,
**caractérisé en ce que**
le morceau (12) de matériau est dimensionné, en termes de longueur et de largeur, de 1 à 5 %, et de préférence 1 %, plus petit qu'à l'état installé étiré.

9. Procédé selon l'une quelconque des revendications 1 à 8,
**caractérisé en ce que**,
comme matériau de recouvrement (10), on utilise un matériau textile, en particulier un tissu lumineux.

10. Procédé selon l'une quelconque des revendications 1 à 9,
**caractérisé en ce que**,
pour tendre le morceau (12) de matériau dans une zone d'angle dans laquelle se rejoignent un côté frontal (52) et un côté longitudinal (54), les étapes de traitement suivantes sont réalisées :
- montage frontal d'un élément de rail tendeur frontal (32),
- tension du morceau (12) de matériau dans la direction longitudinale (20),
- tension du morceau (12) de matériau dans la direction transversale (22), un bourrelet frontal (34) du morceau (12) de matériau glissant dans l'élément de rail tendeur frontal (32),
- fermeture de la zone d'angle par introduction d'un élément de rail tendeur longitudinal (36) après la tension dans la direction transversale (22).

11. Recouvrement d'une surface, en particulier plane, avec un matériau de recouvrement flexible, en particulier un matériau textile,
avec un morceau (12) de matériau ou plusieurs morceaux (12) de matériau du matériau de recouvrement flexible (10),
dans lequel, pour tendre le matériau de recouvrement (10), il est prévu des rails tendeurs (14) sur lesquels sont formés respectivement un côté fixation (15) et un côté montage (16),
dans lequel les rails tendeurs (14) sont mis chacun en prise pivotante sur leur côté fixation (15) avec un rail de fixation (18) prévu sur la surface,
dans lequel les rails tendeurs (14) peuvent être fixés dans une position de tension par rapport au rail de fixation (18),
dans lequel, pour obtenir une prise par l'arrière résistant à la traction entre le matériau de recouvrement (10) et le rail tendeur (14), un morceau (12) de matériau du matériau de recouvrement (10) est muni d'un bourrelet (46) et le rail tendeur (14) est muni d'une rainure correspondante (38), en particulier une rainure annulaire, sur le côté montage (16),
dans lequel un deuxième côté du morceau (12) de matériau peut également être mis directement ou indirectement en prise résistant à la traction avec la surface, et
dans lequel, par pivotement du rail tendeur (14) et fixation du rail tendeur (14) dans la position tendue, un état tendu du matériau de recouvrement flexible (10) peut être instauré,
dans lequel, pour permettre une tension bidimensionnelle du matériau de recouvrement (10), le bourrelet (46) et la rainure (38) sont formés de telle sorte que le bourrelet (46) soit mobile dans la direction longitudinale dans la rainure (38), **caractérisé en ce que**,
pour joindre deux rails tendeurs voisins (14) dans la position tendue, il est prévu un profilé de recouvrement (24) qui peut se fixer par encliquetage sur les rails tendeurs (14).

12. Recouvrement selon la revendication 11,
**caractérisé en ce que**
le morceau (12) de matériau est un lé (26).

13. Recouvrement selon la revendication 11 ou 12,
**caractérisé en ce que**
le morceau (12) de matériau est dimensionné, en termes de longueur et de largeur, de 1 à 5 %, et de préférence 1 %, plus petit qu'à l'état installé étiré.

14. Recouvrement selon l'une quelconque des revendications 11 à 13,
**caractérisé en ce que**
le bourrelet (46) est constitué d'un matériau souple résistant à la traction, en particulier d'une tresse ou d'un fil de matière plastique.

15. Recouvrement selon l'une quelconque des revendications 11 à 14,
**caractérisé en ce que**
les rails de fixation (18) sont conformés pour recevoir de manière voisine deux rails tendeurs (14).

16. Recouvrement selon l'une quelconque des revendications 11 à 15,
**caractérisé en ce que**
les rails tendeurs (14) et les rails de fixation (18) sont conçus pour une jonction par encliquetage immobile en rotation.

17. Recouvrement selon la revendication 16,
**caractérisé en ce que**,
pour obtenir une jonction par encliquetage immobile en rotation, les rails de fixation (18) comprennent une branche élastique (40) avec un boudin (62) et les rails tendeurs (14) sont munis d'un évidement (44) de forme correspondante, la jonction par encliquetage immobile en rotation pouvant être établie par enfoncement du rail tendeur (14) transversalement à l'axe de pivotement.

18. Recouvrement selon l'une quelconque des revendications 11 à 17,
**caractérisé en ce que**
des rails tendeurs (14) sont prévus sur au moins deux côtés opposés du morceau (12) de matériau, et en particulier sur tous les côtés du morceau (12) de matériau.

19. Recouvrement selon l'une quelconque des revendications 11 à 18,
**caractérisé en ce que**
les rails tendeurs (14) sont conformés pour tenir le matériau de recouvrement (10) à distance de la surface, en particulier à une distance uniforme.

20. Recouvrement selon l'une quelconque des revendications 11 à 19,
**caractérisé en ce que**
des rails tendeurs (14) sont prévus sur toute la longueur du morceau (12) de matériau.

21. Recouvrement selon l'une quelconque des revendications 11 à 20,
**caractérisé en ce que**
les rails tendeurs (14) sont fabriqués en métal léger, en particulier en aluminium.

22. Recouvrement selon l'une quelconque des revendications 11 à 21,
**caractérisé en ce que**,
pour enfoncer les rails tendeurs (14) sans force vers l'extérieur, les rails de fixation (18) sont munis d'un appui (84) avec lequel un dispositif d'enfoncement (82) d'un outil d'enfoncement (80) peut être mis en prise de soutien, en particulier par l'arrière.

23. Recouvrement selon l'une quelconque des revendications 11 à 22,
**caractérisé en ce que**
les rails tendeurs (14) comprennent, sur leurs côtés montage (16), des profilés, en particulier des boudins (56) avec lesquels un outil de poussée-tirage (80) peut se mettre en prise par l'arrière pour extraire les rails tendeurs (14).
